# EUROPÄISCHE PATENTSCHRIFT

(11) **EP 1 295 585 B1**
(45) Veröffentlichungstag und Bekanntmachung des Hinweises auf die Patenterteilung: **12.11.2008**
(21) Anmeldenummer: 02014503.3
(22) Anmeldetag: 29.06.2002
(51) Int. Cl.: A61H 33/00

(54) **Verfahren und Vorrichtung zur Desinfektion der Rohrleitungen von Whirlpoolen**
Method and device for the disinfection or piping system of whirlpools
Méthode et dispositif pour la desinfection de la tuyauterie de baignoires tourbillonnantes

(30) Priorität: 01.09.2001 DE 10142968
(43) Veröffentlichungstag der Anmeldung: 26.03.2003
(73) Patentinhaber: Aerospa Whirlpool Vertriebs GmbH, 63849 Leidersbach (DE)
(72) Erfinder: Wuschik, Günter, 63849 Leidersbach (DE)
(74) Vertreter: Pöhner, Wilfried Anton, Dr.

(56) Entgegenhaltungen:
- EP-A- 0 519 572
- DE-A- 4 306 782
- US-A- 4 063 317
- US-A- 5 368 651
- US-A- 5 878 912
- US-A- 5 915 395

## Beschreibung

Die Erfindung betrifft ein Verfahren und eine Vorrichtung zur Desinfektion der Rohrleitungen von Whirlpoolen, die mit einem Rohrleitungssystem für Wasser, und/oder einem Rohrleitungssystem für Luft ausgestattet sind.

Whirlpoole erfreuen sich einer großen Beliebtheit, da sie neben einer Reinigung auch eine Entspannung des Körpers ermöglichen. Die Entspannung wird dabei durch die Whirpooldüsen erzielt, durch die mit Luft versetztes Wasser unter erhöhtem Druck in die Badewanne einströmt und dabei eine angenehme, leichte Körpermassage bewirkt. Hierbei kann das Rohrleitungssystem nur mit Wasser beaufschlagt sein und die Beimischung von Luft mit Hilfe von VenturiDüsen erfolgen. Auch das Einblasen von Luft in die Wanne ergibt den gewünschten Massageeffekt.

Neben der angenehmen Seite gibt es bei einem Whirlpool jedoch auch eine problematische Seite und diese betrifft die Reinigung des Rohrleitungssystems nach der Benutzung des Whirlpools. Zur Führung des Wassers und der Luft sind bei einem Whirlpool in der Regel zwei getrennte Kreisläufe mit je einem Umwälzsystem, etlichen Rohrleitungen und Verteilern vorgesehen. Dieses verzweigte Rohrsystem ist im allgemeinen von außen nicht oder nur schwer zugänglich, eine Reinigung und Desinfektion der Rohre mitunter daher nur bedingt möglich. Wenn man sich vor Augen führt, daß das in den Rohren mehr oder weniger verschmutztes Badewasser umgewälzt wird, die Leitungsführung mitunter so gewählt ist, daß auch nach dem Ablassen des Badewassers noch Restwasser in den Rohren verbleibt und das feuchtwarme Klima in den Rohren ein idealer Nährboden für Krankheitskeime ist, erkannt man den hohen Stellenwert, welcher der Reinigung des Rohrleitungssystems zukommt.

Nach dem Stand der Technik begegnet man diesem Problem z.T. dadurch, daß man dem Badewasser nach beendetem Bad eine Desinfektionslösung zusetzt und dieses Gemisch etliche Male im Rohrleitungssystem umwälzt. Diese Methode wird zwar häufig angewandt, sie weist jedoch erhebliche Mängel auf. Die Nachteile bestehen darin, daß
- ein Gemisch von Brauchwasser und Desinfektionsmittel umgewälzt wird, die Desinfektionswirkung daher nur vergleichsweise gering ist
- die Leitungen durch die permanente Führung von Brauchwasser verschmutzen und dadurch eine erhöhte Gefahr für Infektionen bergen
- Restwasser in Teilen der Leitung verbleiben kann
- die Leitungen zur Führung der Luft von der Desinfektionslösung nicht erreicht werden.

Bei einem anderen Verfahren nach dem Stand der Technik ist vorgesehen, das Badewasser nach Beendigung des Bads abzulassen und die Leitungen mit frischem Wasser nachzuspülen. Aber auch hierbei kann eine Reinigung nur in den Teilen des Leitungssystems erfolgen, die vom Spülwasser erreicht werden. Die Leitungen für das Luftführungssystem entziehen sich daher auch bei dieser Methode einer Reinigung.

Es ist auch üblich, beide Methoden zusammen zur Reinigung des Rohrleitungssystems anzuwenden. Dabei versteht es sich jedoch von selbst, daß die beiden Verfahren gemeinsamen Nachteile hierbei naturgemäß nicht behoben. werden. Zudem erfordert diese Methode einen hohen Arbeitsaufwand und ist daher auch aus dieser Sicht als nachteilig anzusehen.

Zur Desinfektion von Whirlpools ist aus der US 5 368 651 die Beaufschlagung des Rohrleitungssystems mit Wasserdampf bekannt. Die Verwendung von Desinfektionsmitteln ist nicht vorgesehen, da die Abtötung der Keime durch die hohe Temperatur des Wasserdampfes erfolgt.
Aus der EP 0 519 572 wir vorgeschlagen, die Reinigung des Rohrleitungssystems mithilfe von Spülungen vorzunehmen, die in zwei Stunden erfolgen. In der ersten Stufe wird der Spülflüssigkeit ein Entkalkungsmittel beigegeben und in der zweiten Stufe ein Desinfektionsmittel.
Eine andere Methode der Desinfektion ist der DE 43 06 782 entnehmbar, in der vorgesehen ist, dass Rohrleitungssystem mit Heißluft zu beaufschlagen um auf diese Weise eine Trocknung des Rohrleitungssystems vorzunehmen um den Keimen hierdurch die Lebensgrundsage zu entziehen.

Vor diesem Hintergrund hat sich die Erfindung die Aufgabe gestellt, ein Verfahren und eine Vorrichtung zur Desinfektion der Rohrleitungen von Whirlpoolen anzugeben, welche die genannten Nachteile vermeiden und nicht nur eine wirksame Desinfektion des wasserführenden, sondern auch des luftführenden Rohrleitungssystems sicherstellen.

In verfahrensmäßiger Sicht wird diese Aufgabe durch ein Verfahren mit folgenden Verfahrensschritten gelöst:
- bei Bedarf Befüllen eines Vorratsbehälters (14) mit einem Desinfektionsmittel (15),
- Entleeren des Wassers aus dem Rohrleitungssystem (3)
- Entnahme des Desinfektionsmittels (15) aus dem Vorratsbehälter(14)
- unter gleichzeitiger oder anschließender Vernebelung des Desinfektionsmittels (15), Beaufschlagen
- des Rohrleitungssystems für Wasser (2)
- und/oder des Rohrleitungssystems für Luft (3) mit dem Nebel,
- die Vernebelung erfolgt unter Verwendung einer Saugdüse, vorzugsweise einer Venturidüse (12),
   - die von unter erhöhtem Druck stehendem Gas, vorzugsweise Druckluft, durchströmt wird,
   - wobei das Desinfektionsmittel (15) angesaugt und dem Gasstrom als Nebel beigemengt wird und
- das unter erhöhtem Druck stehende Gas einem Druckbehälter (16) entnommen wird,
- welcher eingangsseitig (21) an einen Kompressor angeschlossen ist.

Bei vorgeschlagenem Verfahren wird, wie beim einem bekannten Verfahren nach dem Stand der Technik, das Badewasser zunächst abgelassen. Anschließend wird ein in flüssiger Form vorliegendes Desinfektionsmittel mit geeigneten, an sich bekannten Vorrichtungen zerstäubt und das Rohrleitungssystem des Whirlpools mit dem gebildeten Nebel beaufschlagt. Dabei wird der Nebel vorzugsweise einem Luftstrom beigemengt und der Luftstrom in die entsprechenden Rohrleitungen gelenkt.

Nach einem Kerngedanken der Erfindung eröffnet die Verwendung eines Desinfektionsmittels im nebelförmigen Zustand - oder nach Verdampfen des Nebels im gasförmigen Zustand - die Möglichkeit, alle Winkel und Ecken des Leitungssystems zu erreichen und damit alle Elemente des Whirlpoolsystems wirksam zu desinfizieren. Das vorgeschlagene Verfahren wird dabei gleichermaßen zur Desinfektion des wasser- als auch des luftführenden Systems angewandt. Nach dem Ausbringen schlägt sich das Desinfektionsmittel auf allen Innenwänden nieder und bleibt dort als Film erhalten. Es sorgt somit für eine Desinfektion des Leitungssystems nach dem Baden und verhindert zuverlässig dessen Verkeimung.

Die Vernebelung des Desinfektionsmittels kann prinzipiell auf unterschiedliche Weise erfolgen. Gemäß vorliegender Erfindung wird vorgeschlagen, die Vernebelung unter Verwendung einer Saugdüse vorzunehmen, vorzugsweise einer Venturidüse, die von unter erhöhtem Druck stehendem Gas durchströmt wird. Bei diesem Vorgang wird das Desinfektionsmittel in der Saugleitung der Düse angesaugt und als Nebel dem Gasstrom beigemengt, der im weiteren Verlauf durch das Rohrleitungssystem geleitet wird. Im Ergebnis ermöglicht die Zerstäubung des Desinfektionsmittels mittels Venturidüse und Druckgas mit sehr einfachen Mitteln eine sehr effektive Zerstäubung.

Zum Betrieb der Venturidüse empfiehlt es sich, Druckluft einzusetzen, die einem Druckbehälter entnommen wird, der seinerseits eingangsseitig an einen Kompressor angeschlossen ist. Das Öffnen des Druckbehälters bewirkt eine kurzzeitige Beaufschlagung des Rohrleitungssystems mit einem Luftstoß, der sich in besonderer Weise zur Entfernung des Restwassers eignet.

Im Ergebnis werden durch das vorgeschlagene Verfahren die bei bekannten Verfahren gegebenen Nachteile vermieden, das erfindungsgemäße Verfahren ermöglicht darüber hinaus eine wirkungsvolle Desinfektion sämtlicher Elemente des wasser- und luftführenden Systems eines Whirlpools.

Bei einer vorteilhaften Weiterbildung des erfindungsgemäßen Verfahrens ist vorgesehen, zwischen dem zweiten und dritten Verfahrensschritt einen weiteren Schritt durchzuführen, bei welchem das Rohrleitungssystem für Wasser mit trockener Luft beaufschlagt wird. Damit werden in vorteilhafter Weise gleichzeitig zwei Ziele erreicht: zum einen wird aufgrund des sich im Rohrleitungssystem aufbauenden erhöhten Luftdrucks ggf. verbliebenes Restwasser aus den Rohrleitungen heraus geblasen und zum anderen werden die Innenwände der Rohre getrocknet. Letzterer Vorgang führt dazu, daß dem mikrobenfreundlichen Klima im Inneren der Rohre eine wesentliche Grundlage - die Feuchtigkeit - entzogen wird und das auf den Innenwänden aufgebrachte Desinfektionsmittel seine Wirkung somit verstärkt entfalten kann.

Es wird empfohlen, die Beaufschlagung mit trockner Luft sowohl beim Rohrleitungssystem für Wasser als auch dem für Luft vorzunehmen. Damit ist sichergestellt, daß das komplette System in dessen Inneren trockne Oberflächen aufweist, eine Diffusion von Feuchtigkeit von einem ins andere System über die zwischen beiden Systemen bestehende Querverbindungen ist somit ausgeschlossen.

Gegenstand der Erfindung ist auch eine Vorrichtung zur Desinfektion der Rohrleitungen von Whirlpoolen. Dieser Teil der Lösung des der Erfindung zugrunde liegenden Problems wird dadurch erhalten, daß
- ein Vorratsbehälter für Desinfektionsmittel und
- Mittel zur Vernebelung des Desinfektionsmittels vorgesehen sind und
- das Rohrleitungssystem für Wasser
- und vorzugsweise das Rohrleitungssystem für Luft mit dem Nebel beaufschlagbar ist.
   - der Vorratsbehälter (14) für Desinfektionsmittel (15)
   - und Mittel zur Vernebelung des Desinfektionsmittels (15) vorgesehen sind
      und
   - das Rohrleitungssystem für Wasser (2)
   - und vorzugsweise auch das Rohrleitungssystem für Luft (3) mit dem Nebel beaufschlagbar ist.
   - die Vernebelung mit einer Saugdüse, vorzugsweise einer Venturidüse (12), erfolgt,
      - die mit einem Strom unter Druck stehenden Gases, vorzugsweise Druckluft, beaufschlagbar ist,
      - und bei Beaufschlagung das Desinfektionsmittel (15) ansaugt und als Nebel dem Gasstrom beimengt und
   - ein Druckbehälter (16) vorgesehen ist,
      - dessen Ausgangsseite (17) das unter Druck stehende Gas entnehmbar ist,
      - und dessen Eingangsseite (21) an einen Kompressor angeschlossen ist.

Die Ausgestaltung der erfindungsgemäßen Vorrichtung bei Einsatz von Venturidüsen ist durch das oben beschriebene Verfahren bereits hinreichend erläutert worden.

Bei Verwendung der genannten Mittel wird der Nebel in bekannter Weise durch ein Treibgas erzeugt, welches die zu vernebelnde Flüssigkeit durch eine Düse hindurch preßt und dabei fein verteilt.

Gemäß einem weiteren Merkmal der Erfindung ist bei vorliegender Lösung auch vorgesehen, den Vorratsbehälter als Austauschbehälter auszubilden, so daß er nach Verbrauch des Desinfektionsmittels einfach gegen einen neuen austauschbar ist. Der Vorteil dieser Lösung liegt in einem einfachen Aufbau der erfindungsgemäßen Vorrichtung.

Weitere Einzelheiten, Merkmale und Vorteile der Erfindung lassen sich dem nachfolgenden Teil der Beschreibung entnehmen. In diesem Teil wird ein Ausführungsbeispiel der erfindungsgemäßen Vorrichtung anhand einer Zeichnung näher erläutert.

Figur 1 zeigt in einer schematischen Darstellung ein Blockdiagramm mit den wesentlichen Elementen der erfindungsgemäßen Vorrichtung.

Zu deren prinzipiellen Aufbau gehören ein Whirlpool 1 mit einem Wasser führenden System 2, einem Luftführungssystem 3 und Elemente 4 zur Durchführung der Desinfektion.

In vorliegender Figur sind die Elemente des Wasserkreislaufs mit einem Punktraster hinterlegt, während die Elemente des Luftführungssystems ohne Hinterlegung dargestellt sind. Bei dem gewählten Ausführungsbeispiel umfaßt der Wasserkreislauf eine Ansaugöffnung 5, eine Umwälzpumpe 6, Leitungen zur Führung des Wassers 7 und Whirlpooldüsen 8 zur Wasserausstrahlung. Das Luftführungssystem ist ausgestattet mit einer Ansaugöffnung für Luft 9, einem Gebläse 10, Leitungen zur Führung der Luft 11 und Luftaustrittsöffnungen, die in den Whirlpooldüsen 8 integriert sind.

Die Elemente 4 zur Durchführung der Desinfektion des Rohrleitungssystems umfassen eine Venturidüse 12, einen mittels einer Leitung 13 angeschlossenen Behälter 14 mit Desinfektionsmittel 15 und einen Druckluftbehälter 16, der über die Leitung 17 mit der Eingangsseite der Venturidüse 12 verbunden ist. Desweiteren sind Absperrhähne 18 - 20 und eine zur Eingangsseite des Druckluftbehälters 16 führende Leitung 21 vorgesehen, über welche der Druckluftbehälter an einen (nicht dargestellten) Kompressor angeschlossen ist.

Zur Desinfektion des Rohleitungssystems werden nach dem Ablassen des Badewassers die beiden Absperrventile 18 und 19 geöffnet. Hierdurch wird sowohl das wasserführende 5 - 8, als auch das luftführende System 8 - 11 der Desinfektion zugänglich gemacht. Die Desinfektion wird eingeleitet durch Öffnen des Ventils 20, das die Zufuhr der Luft aus dem Druckbehälter 16 zur Venturidüse 12 regelt. Das in die Düse 12 einströmende Gas saugt dabei über die Saugleitung 13 Desinfektionsmittel 15 an und vernebelt es beim Eintritt in die Düse. Die mit Desinfektionsmittel angereicherte Luft durchdringt anschließend das Rohrleitungssystem des Whirlpools, wobei sich das Desinfektionsmittel auf den Innenwänden der Rohleitungen niederschlägt und somit für eine zuverlässige Desinfektion aller Elemente des Leitungssystems sorgt.

## Patentansprüche

1. Verfahren zur Desinfektion der Rohrleitungen von Whirlpoolen (1), die mit
- einem Rohrleitungssystem für Wasser (2)
- und einem Rohrleitungssystem für Luft (3),
ausgestattet sind,
**gekennzeichnet durch folgende Verfahrensschritte**
bei Bedarf Befüllen eines Vorratsbehälters (14) mit einem Desinfektionsmittel (15),
Entleeren des Wassers aus dem Rohrleitungssystem (3) Entnahme des Desinfektionsmittels (15) aus dem Vorratsbehälter(14)
unter gleichzeitiger oder anschließender Vernebelung des Desinfektionsmittels (15),
Beaufschlagen
- des Rohrleitungssystems für Wasser (2)
- und/oder des Rohrleitungssystems für Luft (3) mit dem Nebel,
- die Vernebelung erfolgt unter Verwendung einer Saugdüse, vorzugsweise einer Venturidüse (12),
- die von unter erhöhtem Druck stehendem Gas, vorzugsweise Druckluft, durchströmt wird,
- wobei das Desinfektionsmittel (15) angesaugt und dem Gasstrom als Nebel beigemengt wird und
- das unter erhöhtem Druck stehende Gas einem Druckbehälter (16) entnommen wird,
- welcher eingangsseitig (21) an einen Kompressor angeschlossen ist.

2. Verfahren zur Desinfektion nach Anspruch 1, **dadurch gekennzeichnet, daß**
zwischen den Verfahrensschritten b) und c) ein weiterer Schritt
- Beaufschlagen des Rohrleitungssystems für Wasser (2), und
vorzugsweise auch des für Luft (3), mit trockener Luft durchgeführt wird.

3. Vorrichtung zur Desinfektion der Rohrleitungen von Whirlpoolen (1) ausgestattet mit
- einem Rohrleitungssystem für Wasser (2)
- und einem Rohrleitungssystem für Luft (3),
- und einem Vorratsbehälter (14)
**dadurch gekennzeichnet, daß**
- der Vorratsbehälter (14) für Desinfektionsmittel (15)
- und Mittel zur Vernebelung des Desinfektionsmittels (15) vorgesehen sind
und
- das Rohrleitungssystem für Wasser (2)
- und vorzugsweise auch das Rohrleitungssystem für Luft (3) mit dem Nebel beaufschlagbar ist.
- die Vernebelung mit einer Saugdüse, vorzugsweise einer Venturidüse (12), erfolgt,
- die mit einem Strom unter Druck stehenden Gases, vorzugsweise Druckluft, beaufschlagbar ist,
- und bei Beaufschlagung das Desinfektionsmittel (15) ansaugt und als Nebel dem Gasstrom beimengt und
- ein Druckbehälter (16) vorgesehen ist,
- dessen Ausgangsseite (17) das unter Druck stehende Gas entnehmbar ist,
- und dessen Eingangsseite (21) an einen Kompressor angeschlossen ist.

4. Vorrichtung zur Desinfektion nach Anspruch 3, **dadurch gekennzeichnet, daß**
- der Vorratsbehälter (14) als Austauschbehälter ausgebildet ist.

5. Vorrichtung zur Desinfektion nach Anspruch 4, **dadurch gekennzeichnet, daß**
- der Vorratsbehälter (14)
- der Druckbehälter (16)
- und der Kompressors
in das Whirlpoolsystem integriert sind.

## Claims

1. Method for the disinfection of pipes of whirlpools (1), which are equipped with
- a pipe system for water (2)
- and a pipe system for air (3),
**characterised by** the following process steps
filling a reservoir (14) with a disinfectant (15) as required, draining the water from the pipe system (3),
taking the disinfectant (15) from the reservoir (14),
with simultaneous or subsequent misting of the disinfectant (15),
charging the mist into
- the pipe system for water (2),
- and/or the pipe system for air (3),
- the misting taking place using a suction nozzle, preferably a venturi nozzle (12),
- through which high-pressure gas, preferably compressed air, flows,
- the disinfectant (15) being sucked in and added to the gas stream as a mist, and
- the high-pressure gas being taken from a pressure vessel (16),
- which, at its intake side, is connected to a compressor (21).

2. Method for disinfection according to claim 1,
**characterised in that**
a further step, namely
- charging the dry air into the pipe system for water (2) and preferably also into that for air (3),
is performed between process steps b) and c).

3. Method for the disinfection of pipes of whirlpools (1), which are equipped with
- a pipe system for water (2)
- and a pipe system for air (3),
- and a reservoir (14),
**characterised in that**
- the reservoir (14) for disinfectant (15)
- and means for misting the disinfectant (15)
are provided, and the mist can be charged into
- the pipe system for water (2),
- and preferably also the pipe system for air (3)
- the misting taking place using a suction nozzle, preferably a venturi nozzle (12),
- into which a stream of pressurized gas, preferably compressed air, can be charged,
- and which, with the charging, sucks in the disinfectant (15) and mixes it into the gas stream as a mist, and
- a pressure vessel (16) being provided,
- from the outlet side (17) of which the pressurized gas can be taken,
- and the intake side (21) of which is connected to a compressor.

4. Device for disinfection according to claim 3,
**characterised in that**
- the reservoir (14) is designed as an exchangeable vessel.

5. Device for disinfection according to claim 4,
**characterised in that**
- the reservoir (14)
- the pressure vessel (16)
- and the compressor
are integrated into the whirlpool system.

## Revendications

1. Procédé destiné à désinfecter les conduites de tuyauterie de whirlpools qui sont équipées
• d'un système de conduite de tuyauterie pour l'eau (2)
• et d'un système de conduite de tuyauterie pour l'air (3),
**caractérisé par les étapes suivantes de procédé**
remplissage au besoin d'un réservoir (14) avec un agent désinfectant (15),
vidange de l'eau hors du système de conduites de tuyauterie (3), prélèvement de l'agent désinfectant (15),
injection
• du système de tuyauterie pour l'eau (2)
• et/ou du système de tuyauterie pour l'air (3) avec le brouillard,
• la vaporisation s'effectue en employant une buse d'aspiration, de préférence une buse Venturi (12),
• qui est traversée par un flux de gaz sous pression augmentée, de préférence de l'air comprimé
• sachant que l'agent désinfectant (15) est aspiré et mélangé sous forme de vapeur au flux de gaz et
• que le gaz sous pression augmentée est prélevé d'un réservoir sous pression (16),
• qui est raccordé à un compresseur du côté de l'entrée (21).

2. Procédé destiné à désinfecter conforme à la revendication 1
**caractérisé par le fait**
**qu'**une autre étape est effectuée entre les étapes de procédé b) et c)
• Injection du système de tuyauterie pour l'eau (2), et de préférence aussi du système de tuyauterie pour l'air (3), avec de l'air sec.

3. Dispositif de désinfection des conduites de tuyauterie de whirlpools (1) équipé
• d'un système de tuyauterie pour l'eau (2)
• et d'un système de tuyauterie pour l'air (3),
• et d'un réservoir (14)
**caractérisé par le fait**
• que le réservoir (14) destiné à l'agent désinfectant (15)
• et un moyen de vaporisation de l'agent désinfectant (15) sont prévus
et
• que le système de conduites de tuyauterie pour l'eau (2)
• et de préférence également le système de conduites de tuyauterie pour l'air peut être injecté avec la vapeur,
• que la vaporisation s'effectue à l'aide d'une buse d'aspiration, de préférence une buse Venturi (12),
• qui peut être injectée avec un flux de gaz sous pression,
• et qui aspire l'agent désinfectant (15) lors de l'injection et le mélange sous forme de vapeur au flux de gaz et
• qu'un réservoir sous pression (16) est prévu,
• dans lequel le gaz sous pression peut être prélevé du côté de la sortie (17),
• et dont le côté de l'entrée (21) est raccordé à un compresseur.

4. Dispositif de désinfection des conduites de tuyauterie conforme à la revendication 3,
**caractérisé par le fait que**
• le réservoir (14) est réalisé sous la forme d'un réservoir d'échange.

5. Dispositif de désinfection des conduites de tuyauterie conforme à la revendication 4,
**caractérisé par le fait que**
• le réservoir (14)
• le réservoir de pression (16)
• et le compresseur
sont intégrés dans le système de whirlpool.
